# EUROPÄISCHE PATENTSCHRIFT

(11) **EP 0 843 527 B1**
(45) Veröffentlichungstag und Bekanntmachung des Hinweises auf die Patenterteilung: **27.09.2000**
(21) Anmeldenummer: 96914899.8
(22) Anmeldetag: 11.04.1996
(51) Int. Cl.: A47L 11/30

(54) **SAUGHAUBE FÜR FUSSBODEN-NASSREINIGUNGSMASCHINEN**
SUCTION HOOD FOR WET-CLEANING MACHINES FOR FLOORS
CALOTTE ASPIRANTE POUR MACHINES DE NETTOYAGE DE SOLS PAR VOIE HUMIDE

(43) Veröffentlichungstag der Anmeldung: 27.05.1998
(73) Patentinhaber: Nilfisk Advance, Italia Spa., 26862 Guardamiglio (IT)
(72) Erfinder: OCHSS, Dieter, D-73095 Albershausen (DE)
(74) Vertreter: Fürst, Siegfried
(86) Internationale Anmeldenummer: EP9601546
(87) Internationale Veröffentlichungsnummer: WO9737579

(56) Entgegenhaltungen:
- EP-A- 0 551 709
- EP-A- 0 692 220
- WO-A-92/13480
- DE-C- 19 510 340
- GB-A- 486 499
- US-A- 4 173 056
- US-A- 4 817 233
- US-A- 5 309 592

## Beschreibung

Die Erfindung bezieht sich nach dem Oberbegriff des Patentanspruchs 1 auf eine Saughaube an Fußboden-Naßreinigungsmaschinen für vornehmlich gewerblichen Einsatz; sie geht dabei aus von einem Gerät, wie es beispielsweise in der US-A-48 17 233 beschrieben ist.

Die Problematik bei allen bislang bekannten Maschinen dieser Gattung besteht bezüglich des Trockensaugens der zu bearbeitenden Bodenflächen vor allem darin, daß zur Erzielung der gewünschten Saugwirkung einerseits die Saughaube einen gewissen Überstand über die Enden der Scheuerwalze haben muß, was zum anderen wiederum den Nachteil mit sich bringt, daß man bei entsprechend großem Überstand zwangsläufig mit der Scheuerwalze nicht nahe genug an Ecken und Kanten heranfahren kann und dort somit Schmutzstreifen verbleiben.

Der Erfindung liegt daher die Aufgabe zugrunde, eine Bauweise bzw. Anordnung bezüglich der Saughaube zu treffen, die auch ein volles Heranfahren der Scheuerwalze an Raumkanten und somit eine vollkommene Reinigung solcher Bodenflächen ermöglicht.

Gelöst wird diese Aufgabe dabei durch eine Saughaube gemäß dem Patentanspruch 1 in überzeugend einfacher Weise durch das an sich kombinatorische Zusammenwirken folgender zwei Baumerkmale:
a) Die Scheuerwalze ist auf einer lediglich einendig eingespannten Achse (Freiarmachse) gelagert und
b) die Saughaube ist gegenüber der Scheuerwalze axialverschieblich am Maschinengestell gelagert bzw. geführt.

Die Saughaube kann sich somit also beim Herausfahren mit der Bürstenwalze an Kanten maximal bis zur lotrechten Ebene der freien Scheuerwalzen-Stirnfläche "zurückziehen" und damit unter Beibehaltung der vollen Saugwirkung ein kantengenaues Reinigen der betreffenden Bodenfläche ermöglichen. Spezielle bauliche Ausgestaltungsmerkmale dieser Erfindung sind noch in den Unteransprüchen aufgeführt und zudem anhand einer Zeichnungsskizze näher erläutert.

Weitere Ausgestaltungen und Weiterbildungen sind Gegenstand der abhängigen Patentansprüche.

Es zeigen:
- Fig. 1: eine Fußbodenreinigungsmaschine schematisch dargestellt in Seitenansicht und
- Fig. 2: eine Ansicht auf die Maschine von unten.

Die in Fig. 1 rein schematisch im Aufriß angedeutete Fußbodenreinigungsmaschine 1 besitzt in ihrem Frontbereich eine Scheuerwalze 3 mit diese übergreifender Saughaube 2; es wird also der gesamte Reinigungsvorgang mit Wasserzufuhr, Scheuern und Trockensaugen in an sich bekannter Weise im Frontbereich der Maschine vollzogen. Kombinatorisch neu hierbei ist gemäß Fig.2 nun, daß die motorisch angetriebene Scheuerwalze 3 auf einer lediglich einseitig eingespannten Achse (Freiarmachse) innerhalb der diese beidseits stirnseitig überdeckenden Saughaube 2 umläuft, wobei diese Saughaube 2 gegenüber der Scheuerwalze 3 axialverschieblich geführt ist.

In spezieller baulicher Ausgestaltung ist bei dem hier dargestellten Ausführungsbeispiel dabei vorgesehen, daß als Führungselement für die Axialverschieblichkeit der Saughaube 2 ein Gestänge 4, 5 mit Rückstellfeder 6 dient, wobei Gestänge 4, 5 und Rückstellfeder 6 an der Maschinenunterseite la freiliegend oder geschützt im Gehäuseinneren angeordnet sind. Außerdem kann anstelle der zeichnerisch nur als Beispiel dargestellten Lösung, auch jede andere Form der Linearführung der Saughaube 2 Verwendung finden und anstelle der Rückstellfeder 6 jede andere bekannte Art von Ausrichtelementen.

### Bezugszeichenliste

- 1: Fußboden-Naßreinigungsmaschine
- 1a: Maschinenunterseite
- 2: Saughaube
- 2a: stirnseitige Begrenzung
- 3: Scheuerwalze
- 3a: freie Walzenstirnfläche
- 4: Führungsgestänge für Saughaube
- 5: Führungsgestänge für Saughaube
- 6: Rückstellfeder
- 7: Achse
- 8: Laufrolle
- 9: Lenkrolle
- 10: Schwenkpunkt
- 11: Anlenkpunkt
- 12: Abweiserrolle
- 13: Begrenzungsanschlag
- E: Bodenfläche

## Patentansprüche

1. Saughaube ( 2 ) für Fußboden-Naßreinigungsmaschine (1), mit einer flüssigkeitsbeaufschlagten, motorisch angetriebenen Scheuerwalze ( 3 ) auf einer Achse (7), wobei die Saughaube (2) die zwei Stirnseiten der Scheuerwalze (3) überdeckt, dadurch gekennzeichnet, daß die Achse (7) lediglich an einer Stirnseite der Scheuerwalze (3) eingespannt ist, und daß die Saughaube (2) gegenüber der Scheuerwalze (3) axialverschieblich geführt ist.

2. Saughaube nach Anspruch 1,
**dadurch gekennzeichnet,** daß für die Axialverschieblichkeit der Saughaube ( 2 ) ein Führungselement, bestehend aus einem Gestänge ( 4, 5 ) mit Rückstellfeder ( 6 ) dient.

3. Saughaube nach Anspruch 2,
**dadurch gekennzeichnet,**
daß Gestänge ( 4, 5 ) und Rückstellfeder ( 6 ) an der Maschinenunterseite ( 1a ) angeordnet sind.

4. Saughaube nach Anspruch 2,
**dadurch gekennzeichnet,**
daß das Führungselement für die Saughaube ( 2 ) zumindest teilweise im Gehäuseinneren der Reinigungsmaschine ( 1, 1a ) liegt.

## Claims

1. Suction hood (2) for a wet cleaning machine (1) for floors, with a motor-driven scrubbing roller (3), which is acted on by liquid, on an axle (7), wherein the suction hood (2) covers the two end faces of the scrubbing roller (3), characterised in that the axle (7) is clamped in merely at one end face of the scrubbing roller (3) and that the suction hood (2) is guided to be axially displaceable relative to the scrubbing roller (3).

2. Suction hood according to claim 1, characterised in that a guide element consisting of a rod (4,5) with restoring spring (6) serves for the axial displaceability of the suction hood (2).

3. Suction hood according to claim 2, characterised in that rod (4,5) and restoring spring (6) are arranged at the machine underside (1a).

4. Suction hood according to claim 2, characterised in that the guide element for the suction hood (2) lies at least partly in the housing interior of the cleaning machine (1,1a).

## Revendications

1. Calotte aspirante (2) pour machines de nettoyage de sols par voie humide (1) munie d'un rouleau de récurage (3) placé sur un axe (7), alimenté en liquide et entraîné par moteur, la calotte aspirante (2) recouvrant les deux côtés frontaux du rouleau de récurage (3), **caractérisée en ce que** l'axe (7) est monté seulement sur un côté frontal du rouleau de récurage (3) et en ce que la calotte aspirante (2) est guidée de façon à pouvoir se déplacer axialement par rapport au rouleau de récurage (3).

2. Calotte aspirante selon la revendication 1, **caractérisée en ce qu'**un élément de guidage, composé d'une tringlerie (4, 5) munie d'un ressort de rappel (6), sert au déplacement axial de la calotte aspirante (2).

3. Calotte aspirante selon la revendication 2, **caractérisée en ce que** la tringlerie (4, 5) et le ressort de rappel (6) sont placés sur le côté inférieur de la machine (1a).

4. Calotte aspirante selon la revendication 2, **caractérisée en ce que** l'élément de guidage de la calotte aspirante est situé au moins en partie à l'intérieur du boîtier de la machine de nettoyage (1, 1a).
